# EUROPÄISCHE PATENTSCHRIFT

(11) **EP 0 138 174 B1**
(45) Veröffentlichungstag und Bekanntmachung des Hinweises auf die Patenterteilung: **16.09.1987**
(21) Anmeldenummer: 84112003.3
(22) Anmeldetag: 06.10.1984
(51) Int. Cl.: H01H 73/18

(54) **Löscheinrichtung für einen Leitungsschutzschalter**
Quenching device for an automatic circuit breaker
Dispositif d'extinction pour un interrupteur automatique

(30) Priorität: 15.10.1983 DE 3337562; 15.10.1983 DE 8329809 U
(43) Veröffentlichungstag der Anmeldung: 24.04.1985
(73) Patentinhaber: Licentia Patent-Verwaltungs-GmbH, 60596 Frankfurt (DE)
(72) Erfinder: Liesenjohann, Klaus, Ing. grad., D-3250 Hameln 1 (DE)
(74) Vertreter: Langer, Karl-Heinz

## Beschreibung

Die Erfindung betrifft eine Löscheinrichtung für einen Leitungsschutzschalter, insbesondere einen Allstrom-Leitungsschutzschalter, mit einem in eine Gehäusekammer eingelegten Stapel von mehreren nebeneinander auf Abstand befindlichen Löschblechen, die auf der einer Kontaktanordnung zugekehrten Seite jeweils mit einem trichterförmigen, zu den Aussenrändern hin Abstufungen aufweisenden Einschnitt versehen sind, und mit zwei beiderseits dieses Einschnitts quer vor den Stirnkanten der Löschbleche im Bereich der Kontakte angeordneten, den Schaltlichtbogen flankierenden Isolierstoffplatten, von denen zumindest eine einen Blasmagneten abdeckt und dabei die dem Lichtbogenraum zugekehrte Oberseite dieser Isolierstoffplatte oberhalb der dem Einschnitt zugekehrten Oberkante der Abstufung befindlich ist.

Ein Leitungsschutzschalter mit einer solchen Löscheinrichtung ist bekannt. Dabei wird der Blasmagnet auf die Rückseite der Isolierstoffplatte geklebt, um in den Schalter montiert werden zu können. Ausserdem ist der Blasmagnet ungeschützt dem Schaltlichtbogen auf der den Löschblechen zugekehrten Seite ausgesetzt. Dies ist insbesondere beim Abschalten von Gleichströmen nachteilig, da der Schaltlichtbogen schlecht in den Löschblechstapel einläuft. Bei ungünstigen Bedingungen bleibt er vor den den Isolierstoffplatten zugekehrten Stirnkanten der Löschbleche stehen und zerstört den Blasmagneten.

Weiterhin ist aus der DE-AS 2716619 ein Leitungsschutzschalter mit einer Löscheinrichtung bekannt, bei der eine lsolierstoffplatte aus Keramik und die andere aus gasabgebendem Material mit einer weichmagnetischen Eiseneinlage besteht. Diese erhöht die Laufgeschwindigkeit des Schaltlichtbogens von der Kontaktstelle in Richtung der Löschbleche. Ausserdem wird durch die gasabgebende Isolierstoffplatte eine kühlende Wirkung auf den laufenden Lichtbogen ausgeübt. Sinn dieser Massnahmen ist, die Schaltleistung strombebrenzender Schalter zu verbessern.

Die Probleme beim Schalten hoher Wechsel-und Gleichstrom-Kurzschlussströme sind jedoch verschieden von denen beim Schalten vergleichsweise niedriger Gleichströme. Während bei niedrigen Wechselströmen der Lichtbogen automatisch spätestens beim Nulldurchgang der treibenden Wechselspannung verlöscht - Sofortverfestigung kurzer Lichtbogenstrecken - ist dies bei Gleichspannung nicht der Fall. Bei geöffneten Kontakten erreicht der Lichtbogen die Löschblechkanten, ohne dass in gewissen Strombereichen ein sicheres Löschen des Schaltlichtbogens gewährleistet ist.

Der Erfindung liegt die Aufgabe zugrunde, die eingangs erwähnte Löscheinrichtung dahingehend zu verbessern, dass insbesondere bei Allstrom-Leitungsschutzschaltern ein sicheres Löschen des Schaltlichtbogens auch bei niedrigen Gleichströmen gewährleistet ist. Die Löscheinrichtung soll sich dabei mit möglichst wenig Änderungen in die üblicherweise vorhandene reine Wechselstrom-Schalterbaureihe einordnen lassen und montagefreundlich ausgestaltet sein, um so eine möglichst kostengünstig herstellbare Ergänzungsserie zu erhalten.

Diese Aufgabe wird bei einer gattungsgemässen Löscheinrichtung durch die kennzeichnenden Merkmale des Anspruchs 1 gelöst. Weiterbildungen und vorteilhafte Ausgestaltungen der Erfindung sind Gegenstände der abhängigen Ansprüche.

Die Erfindung hat den Vorteil, dass durch die Abstufung eine grossflächige Berührung der Lichtbogensäule mit den Stirnkanten der Löschbleche erfolgen kann, wodurch ein erheblich verbesserter Wärmeentzug hervorgerufen und eine gute Kühlung des Schaltlichtbogens bewirkt wird. Ausserdem erfolgt eine Verkleinerung des Querschnittes der Lichtbogensäule durch deren Einschluss in die durch die Abstufung in Verbindung mit der eng anliegenden Isolierstoffplatte gebildete rinnenartige Vertiefung. Hierbei vermindern sich die Menge der Elektronen und lonen, die den Schaltlichtbogen leitend erhalten, und die dadurch entstehende erhöhte Lichtbogenspannung führt zu einem sicheren Löschen des Schaltlichtbogens. Weiterhin kann der gleiche Löschblechstapel bei symmetrischer Ausbildung der Löschbleche für Gleich- und Wechselstrom-Leitungsschutzschalter Verwendung finden. Eine Änderung von der bei reinen Wechselstrom-Leitungsschutzschaltern üblichen Bauweise bedeuten dabei lediglich der Blasmagnet und die ihn abdekkende gestufte Isolierstoffplatte. Diese hält den lediglich eingelegten Blasmagneten in Verbindung mit dem Gehäuse in der vorgegebenen Position ohne Klebe- oder andere Fügevorgänge. Die gesamte Anordnung lässt sich leicht montieren und erfordert daher nur geringe Kosten. Die Isolierstoffplatte flankiert den Schaltlichtbogen sicher und hindert ihn einerseits daran, die Kanten des Blasmagneten zu erreichen und diesen unter Umständen zu zerstören, während er andererseits gut in die Löschblechkontur hineinlaufen kann.

Anhand der Zeichnung sei die Erfindung nachstehend näher erläutert.
Fig. zeigt einen Schnitt durch die Löscheinrichtung in Löschblechebene, während in
Fig.2 eine Draufsicht der Löscheinrichtung in Funktionsebene des Leitungsschutzschalters vereinfacht dargestellt ist. In
Fig. ist ein Oszillogramm einer Gleichstromabschaltung mit einer Löschkammer ohne rinnenartige Vertiefung vor den Löschblechen und in
Fig.4 ein entsprechendes Abschalt-Oszillogramm mit der erfindungsgemässen Löscheinrichtung prinzipiell wiedergegeben.

Die gezeigte Löscheinrichtung ist in einer Gehäusekammer 1 eines aus einem Unterteil la und einem Oberteil 1 gebildeten Schaltergehäuses untergebracht. Grösstenteils ist die Gehäusekammer mit einem Stapel von beispielsweise 12 Stück nebeneinander auf Abstand befindlichen Löschblechen 2 ausgefüllt, während in ihrem anderen Teil vor den Löschblechen im Bereich einer die Kontaktanordnung bildenden Festkontaktstelle 3 und eines beweglichen Kontakthebels 4 eine unten liegende Isolierstoffplatte 5 und eine oben liegende Isolierstoffplatte 6 angeordnet sind. Die Isolierstoffplatten flankieren den bei Kontaktöffnung entstehenden Schaltlichtbogen, der entsprechend den Linien 7 zu verschiedenen Zeitpunkten andeutungsweise gezeigt bei niedrigen Gleichströmen aufgrund noch zu beschreibender magnetischer Einflüsse entlang der unteren Isolierstoffplatte 5 bis vor die Löschbleche 2 laufen kann. Diese haben auf ihrer dem Lichtbogenraum zugekehrten Seite jeweils einen trichterförmigen Einschnitt 2a und beiderseits davon an den Stirnkanten 2b in Richtung der Isolierstoffplatten vorstehende Abstufungen 2c und 2d, die mit den Aussenkanten bündig sind und deren Höhe etwa dem Abstand zwischen der jeweiligen Gehäusewand und der dieser zugekehrten Seite der Isolierstoffplatten entspricht.

Während die obere glattflächig ausgebildete Isolierstoffplatte 6 in einer bei Wechselstrom-Leitungsschutzschaltern üblichen Lage befindlich ist und bis auf wenige Stützpunkte Abstand zur Wand des Oberteiles 1b hat, ist die untere gestufte lsolierstoffplatte 5 mit einem winkelförmigen bis an die Gehäusewand vorstehenden Ansatz 5a versehen. Mit diesem an den Stirnkanten der Abstufung 2c und somit an den Löschblechen eng anliegenden Ansatz 5a ist insbesondere die Stirnfläche 9a eines unterhalb der Isolierstoffplatte 5 befindlichen gepolten Blasmagneten 9 beispielsweise aus Hartferrit 7/21 vor dem Lichtbogen geschützt. Der Blasmagnet ist in eine mittels angeformter Abstandsleisten 1c des Schaltergehäuses gebildeten Ausnehmung eingelegt und so gegen Verschieben gesichert. Die Abstandsleisten dienen zugleich zur Aufnahme der gestuften Isolierstoffplatte 5, so dass der Blasmagnet nicht nur zum Lichtbogenraum und zu den Löschblechen hin abgedeckt ist, sondern auch an den übrigen, allerdings durch den Lichtbogen nicht so stark belasteten Seiten.

In dem ähnlich dem Unterteil 1a ausgebildeten Oberteil 1 b befindet sich zwischen dessen Gehäusewand und der ebenen Isolierstoffplatte 6 aufgrund der am Gehäuse angeformten Abstandsleisten 1c ein Freiraum 10. In diesen können die zweckmässigerweise symmetrisch ausgebildeten Löschbleche 2 mit der Abstufung 2d hineinragen. Die gegenüber der unteren Isolierstoffplatte 5 etwas grösser ausgebildete obere Isolierstoffplatte 6 reicht dabei unter der Abstufung 2d bis nahezu an die Stirnkante 2b mit ausreichend Spiel heran. Die dadurch nutzbaren grösseren Toleranzen erleichtern das Aufsetzen des Gehäuseoberteiles 1b auf die vorher nur lose eingelegte obere Isolierstoffplatte und vereinfachen so die Montage beim Schliessen des Gehäuses erheblich.

Als weitere die Löscheinrichtung begrenzende Bauteile dienen noch ein mit der Festkontaktstelle 3 verbundenes Rückschluss-Potentialblech 11 und ein mit dem Kontakthebel 4 in Verbindung befindliches Bodenblech 12, die den Löschblechstapel beiderseits flankieren. An dessen Rückseite ist die Gehäusekammer 1 mit einer angeformten Wand versehen, in der im einzelnen nicht dargestellte Ausblasöffnungen 1 ausgespart sind.

Erfindungswesentlich ist insbesondere die mit einem winkelförmigen Ansatz 5a versehene untere Isolierstoffplatte 5 und die mit der Abstufung 2c daran anstossenden Löschbleche 2, da hierdurch zwischen der Löschblechkontur und der Stirnfläche der Isolierstoffplatte eine rinnenartige Vertiefung 8 gebildet ist. Hierdurch wird insbesondere bei der Abschaltung von Gleichströmen eine grossflächige Berührung der Lichtbogensäule 7 mit der Stirnkontur der Löschbleche ermöglicht, wodurch ein intensiver Wärmeentzug des Lichtbogens erreicht wird. Dabei deckt die Isolierstoffplatte mit dem winkelförmigen bis an die Gehäusewand reichenden Ansatz 5a den im Unterteil 1a eingelegten, den Schaltlichtbogen anziehenden Blasmagneten 9, insbesondere an seiner Stirnfläche 9a ab und schützt ihn vor dem in die Löschbleche einlaufenden Schaltlichtbogen und damit vor Zerstörung. Die Oberkante der Abstufung 2c befindet sich dabei etwa in gleicher Höhe mit der Oberseite des Blasmagneten 9. Zweckmässigerweise ist die Abstufung etwa 1 mm hoch und 1,5 mm lang.

Bei den in Fig.3 und Fig.4 gezeigten Abschalt-Oszillogrammen ist jeweils der Verlauf der Spannung u bzw. des Stromes i über der Zeit t aufgetragen. Der Gitterabstand entspricht dabei einem Gleichstrom von 2,5A, einer Gleichspannung von 100V und einer Zeit von 10 ms. Die eingetragenen Ausgangswerte sind ein Gleichstrom I = 15A und eine Gleichspannung U = 250 V bei einer Zeitkonstanten T = 16 ms. Während nun bei einer Löscheinrichtung ohne rinnenartige Vertiefung es sehr lange dauert, bis sich eine der treibenden Gleichspannung entgegenwirkende Lichtbogenspannung in ausreichender Höhe aufbaut (Fig.3), geschieht dies bei der erfindungsgemässen Löscheinrichtung relativ schnell (Fig.4). So beträgt bei einem Leitungsschutzschalter mit der erfindungsgemässen Löscheinrichtung die Ausschaltzeit t_{A} lediglich 15 ms, während dieser Wert bei dem in Fig.3 oszillographierten Schalter etwa 65 ms beträgt.

Diese Verbesserung des Abschaltverhaltens bei Gleichstrom und die verkürzte Ausschaltzeit wird im wesentlichen durch die rinnenartige Vertiefung 8 in Verbindung mit der vergrösserten Löschblechkontur erreicht. Durch die so mögliche grossflächige Berührung der Lichtbogensäule mit den Löschblechkanten und der Verkleinerung ihres Querschnittes erfolgt ein intensiver Wärmeentzug und damit eine schnellere Entionisierung des Lichtbogens. Bei Leitungschutzschaltern ohne die rinnenartige Vertiefung wurde bei weiteren Schaltungen die zum Löschen des Lichtbogens erforderliche Lichtbogenspannung nicht erreicht. Dadurch blieb der Lichtbogen stehen, und dies führte zur Zerstörung der Schalter.

## Patentansprüche

1. Löscheinrichtung für einen Leitungsschutzschalter, insbesondere einen Allstrom-Leitungsschutzschalter, mit einem in eine Gehäusekammer (1) eingelegten Stapel von mehreren nebeneinander auf Abstand befindlichen Löschblechen (2), die auf der einer Kontaktanordnung (3, 4) zugekehrten Seite jeweils mit einem trichterförmigen, zu den Aussenrändern hin Abstufungen (2c, 2d) aufweisenden Einschnitt (2a) versehen sind, und mit zwei beiderseits dieses Einschnitts (2a) quer vor den Stirnkanten der Löschbleche (2) im Bereich der Kontakte (3, 4) angeordneten, den Schaltlichtbogen flankierenden Isolierstoffplatten (5, 6), von denen zumindest eine einen Blasmagneten (9) abdeckt, wobei die dem Lichtbogenraum zugekehrte Oberseite dieser Isolierstoffplatte (5) oberhalb der dem Einschnitt (2a) zugekehrten Oberkante der Abstufung (2c) befindlich ist, dadurch gekennzeichnet, dass die Isolierstoffplatte (5) an ihrer den Löschblechen (2) zugekehrten Stirnseite einen von ihrer Unterseite zur Gehäusewand (1a) vorstehenden, den Blasmagneten (9) an seiner Stirnfläche (9a) vollständig abdeckenden, winkelförmigen Ansatz (5a) aufweist, an dem die Löschbleche (2) mit den Stirnkanten der Abstufung (2c) eng anliegend, in der Gehäusekammer (1) angeordnet sind, so dass eine rinnenartige Vertiefung (8) von der Löschblechkontur (2b, 2c) zur angrenzenden Isolierstoffplatte (5) gebildet ist.

2. Löscheinrichtung nach Anspruch 1, dadurch gekennzeichnet, dass der Blasmagnet (9) in eine in der Gehäusekammer (1) eingeformte, durch Abstandsleisten (1c) begrenzte Ausnehmung lediglich eingelegt und im übrigen von der gestuften Isolierstoffplatte (5) zum Lichtbogenraum hin abgedeckt ist.

3. Löscheinrichtung nach Anspruch 1 und 2, dadurch gekennzeichnet, dass die Oberkante der Abstufung (2c) etwa in gleicher Höhe mit dem winkelförmigen Ansatz (5a) befindlich ist.

4. Löscheinrichtung nach Anspruch 1 bis 3, dadurch gekennzeichnet, dass das Seitenverhältnis von Höhe zu Länge der Abstufung (2c) etwa einem Wert von 0,5 bis 1 entspricht.

5. Löscheinrichtung nach Anspruch 1 bis 4, dadurch gekennzeichnet, dass die Höhe der Abstufung (2c) etwa 1 mm beträgt.

6. Löscheinrichtung nach Anspruch 1 bis 5, dadurch gekennzeichnet, dass die Löschbleche (2) symmetrisch ausgebildet sind.

7. Löscheinrichtung nach Anspruch 1, dadurch gekennzeichnet, dass bei einem reinen Wechselstrom-Leitungsschutzschalter die Löschbleche (2) mit ihren Abstufungen (2c, 2d) jeweils in einen zwischen Gehäusewand (1b) und eben ausgebildeter Isolierstoffplatte (6) befindlichen Freiraum (10) ragen.

## Claims

1. Quenching equipment for a circuit breaker, in particular a universal circuit breaker, with a stack, which is laid into a housing chamber (1), of several quenching plates (2), which are disposed one beside the other at a spacing and which on the side facing a contact arrangement (3, 4) are each provided with a funnel-shaped recess (2a) displaying stepped portions (2c, 2d) towards the outside rims, and with two insulating material plates (5, 6), which flank the switching arc and are arranged in the region of the contacts (3, 4) transversely in front of the end edges of the quenching plates (2) to both sides of this recess (2a) and of which at least one covers a flame control magnet (9), wherein the upper side of this insulating material plate (5) faces the arc space and is disposed above that upper edge of the stepped portion (2c), which faces the recess (2a), characterised thereby, that the insulating material plate (5) at its end face facing the quenching plates (2) displays an angled projection (5a), which projects from its underside towards the housing wall (1a) and completely covers the flame control magnet (9) at its end face (9a) and against which the quenching plates (2), with the end edges of the stepped portion (2c) closely abutting, are arranged in the housing chamber (1) so that a groove-like depression (8) is formed from the quenching plate outline (2b, 2c) to the adjoining insulating material plate (5).

2. Equipment according to claim 1, characterised thereby, that the flame control magnet (9) is merely laid into a recess, which is shaped into the housing chamber (1) and bounded by spacer strips (1c), and for the remainder covered by the stepped insulating material plate (5) towards the arc space.

3. Equipment according to claim 1 and 2, characterised thereby, that the upper edge of the stepped portion (2c) is disposed at about the same height as the angled projection (5a).

4. Equipment according to claim 1 to 3, characterised thereby, that the side ratio of height to length of the stepped portion (2c) corresponds to about a value of 0.5 to 1.

5. Equipment according to claim 1 to 4, characterised thereby, that the height of the stepped portion (2c) amounts to about 1 millimetre.

6. Equipment according to claim 1 to 5, characterised thereby, that the quenching plates (2) are constructed symmetrically.

7. Equipment according to claim 1, characterised thereby, that in a pure alternating current circuit breaker, the quenching plates (2) protrude by their stepped portions (2c, 2d) each into a free space (10) disposed between housing wall (1b) and planarly constructed insulating material plate (6).

## Revendications

1. Dispositif d'extinction pour un disjoncteur de protection de conducteur et, en particulier, pour un disjoncteur de protection de conducteur tous courants avec un empilement de plusieur tôles d'extinction (2) situées à distance les unes à côté des autres et disposées dans une chambre (1), ces tôles présentant une encoche (2a) en forme d'entonnoir et présentant des gradins (2c, 2d) jusqu'aux bords extérieurs, cette encoche étant située sur le côté tourné vers le dispositif de contact (3, 4) et deux plaques en matériau isolant (5, 6) disposées transversalement devant les bords frontaux des tôles d'extinction (2) dans la zone des contacts (3, 4), de part et d'autre de cette encoche (2a) et flanquant l'arc de coupure, l'une au moins de ces plaques recouvrant un aimant de soufflage (9) tandis que la face supérieure de cette plaque en matériau isolant (5) tournée vers la zone de l'arc se trouve au-dessus du bord supérieur du gradin (2c) tourné vers l'encoche (2a), caractérisé en ce que la plaque en matériau isolant (5) présente, sur sa face frontale tournée vers les tôles d'extinction (2) un rebord (5a) en forme d'équerre, faisant saillie de son bord inférieur vers la paroi de boîtier (1a) et recouvrant complètement l'aimant de soufflage (9) sur sa surface frontale (9a), les tôles d'extinction (2) étant immédiatement voisines de ce rebord par les bords frontaux du gradin (2c) et étant disposées dans la chambre (1) de façon à obtenir un renforcement en forme de rigole (8) depuis le profil des tôles d'extinction (2b, 2c) jusqu'à la plaque en matériau isolant voisine (5).

2. Dispositif d'extinction selon la revendication 1, caractérisé en ce que l'aimant de soufflage (9) est disposé uniquement dans une cavité formée dans la chambre (1) et délimitée par des entretoises (1c) et est recouvert, pour le reste, par la plaque en matériau isolant (5) à gradins jusqu'a la zone de l'arc.

3. Dispositif d'extinction selon les revendications 1 et 2, caractérisé en ce que le bord supérieur du gradin (2c) se trouve environ à la même hauteur que le rebord (5a) en forme d'équerre.

4. Dispositif d'extinction selon les revendications 1 à 3, caractérisé en ce que le rapport de la hauteur à la longueur du gradin (2c) correspond à une valeur de 0,5 à 1.

5. Dispositif d'extinction selon les revendications 1 à 4, caractérisé en ce que la hauteur du gradin (2c) est d'environ 1 mm.

6. Dispositif d'extinction selon les revendications 1 à 5, caractérisé en ce que les tôles d'extinction (2) sont disposées de manière symétrique.

7. Dispositif d'extinction selon la revendication 1, caractérisé en ce que, dans le cas d'un disjoncteur de protection de conducteur à courant alternatif proprement dit, les tôles d'extinction (2) pénètrent avec leurs gradins (2c, 2d) dans un espace libre (10) situé entre la paroi du boîtier (1b) et une plaque en matériau isolant (6) de forme plane.
